# EUROPÄISCHE PATENTSCHRIFT

(11) **EP 0 736 329 B1**
(45) Veröffentlichungstag und Bekanntmachung des Hinweises auf die Patenterteilung: **29.05.2002**
(21) Anmeldenummer: 96105163.8
(22) Anmeldetag: 30.03.1996
(51) Int. Cl.: B05C 1/08

(54) **Vorrichtung zum Versorgen des Lackierzylinders einer Lackiermaschine mit einem Lackfilm**
Apparatus for applying a coating film on the coating roller of a coating apparatus
Dispositif pour déposer un film de revêtement sur le rouleau enducteur d'une machine d'enduction

(30) Priorität: 07.04.1995 DE 19513133; 29.04.1995 DE 19515825
(43) Veröffentlichungstag der Anmeldung: 09.10.1996
(73) Patentinhaber: LTG LUFTTECHNISCHE GMBH, 70435 Stuttgart (DE)
(72) Erfinder: Mailänder, Udo, Dipl.-Ing., 74321 Bietigheim-Bissingen (DE)
(74) Vertreter: Grosse, Rainer, Dipl.-Ing.

(56) Entgegenhaltungen:
- EP-A- 0 546 286
- EP-A- 0 549 934
- AT-A- 246 185
- DE-A- 2 259 250
- DE-C- 537 165
- US-A- 5 015 500

## Beschreibung

Die Erfindung betrifft eine Vorrichtung zum Versorgen des Lackierzylinders einer Lackiermaschine mit einem Lackfilm, bei der zwischen einer gegen den Lackierzylinder gedrückten Lackzuführwalze und einer gegen die Lackzuführwalze gedrückten Abpreßwalze ein Lackvorratssee gebildet ist, ein mit seiner Räkelschneide eine Mantellinie der Abpreßwalze erfassender Lackabstreicher in unmittelbarem Kontakt zum Lackvorratssee angeordnet ist, ein mit seiner Rakelschneide eine Lackwalzen-Mantellinie erfassender zweiter Lackabstreicher vorgesehen ist und eine für beide Lackabstreicher gemeinsame Halteeinrichtung ausgebildet ist.

Unter der Lackiermaschine hat man sich vorzugsweise eine Maschine zum einseitigen Lackieren tafelförmiger Feinbleche vorzustellen, bei der die Werkstücke zwischen einem Lackierzylinder mit einem aus Gummi oder einem anderen elastischen Material bestehenden Mantel und einem harten Gegendruckzylinder hindurchbewegt werden und auch die gegen den Lackierzylinder gedrückte Lackzuführwalze einen unelastischen Mantel hat. Bei einer entsprechenden Druckmaschine wird dagegen Druckfarbe gewöhnlich von einer gummierten Farbzuführwalze auf einen harten Plattenzylinder übertragen. Zur Anwendung kommt die Blechlackiermaschine beispielsweise in der Fertigung von Getränkedosen, Gläserdeckeln oder Kronenkorken, wo dem Bedrucken ein Innenlackieren und ein Außenlackieren vorausgehen und ein Schutzlackieren nachfolgt. An den Lack werden dort besondere Anforderungen gestellt, damit er beim späteren Stanzen und Tiefziehen nicht platzt.

Zum streifenförmigen Freihalten der Blechoberfläche für Schweißnähte ist die Verwendung von Längsaussparrakeln üblich, von denen sich jedoch die oben genannten Lackabstreicher schon nach Gestalt und Zweck ganz grundsätzlich unterscheiden. Letztere dienen hauptsächlich dazu, in der Versorgung des Lackierzylinders mit einem Lackfilm eine hohe Gleichmäßigkeit zu erzielen, indem sie die Lackabspaltungen bzw. Phantombilder aus beim Lackieren unbenutzten Lackfeldern des Lackierzylinders vor einem Neuaufbau des Lackfilms beseitigen. Häufig behilft man sich mit Zwischenwalzen, die die Lackabspaltungen lediglich verschmieren und den baulichen Aufwand an der Blechlackiermaschine erhöhen.

Aus der EP-A-0 549 934 geht ein Auftragswerk für viskose Auftragsstoffe hervor. Ein Rakelmesser und ein Rakelstab sind oberhalb des Flüssigkeitsspiegels einer Auftragslösung angeordnet und arbeiten mit einer Rasterwalze sowie einer Dosierwalze zusammen.

Aus der Patentschrift AT 2 46 185 ist bereits eine Vorrichtung bekannt, allerdings mit der Einschränkung, daß es sich dort um ein Farbwerk für eine Druckmaschine mit Fettfarbe handelt, bei der eine Auftragswalze aus weichem Material ihre Farbe auf eine gravierte Walze aufträgt, ein Farbabstreicher zur Bildung einer Staufläche für die Farbmasse nahe der Berührungslinie zwischen der Farbwalze und der Auftragswalze an der Farbwalze liegend angeordnet ist und im gleichsinnigen Antrieb eine Veränderung der Umfangsgeschwindigkeit der Farbwalze gegenüber jener der Auftragswalze ermöglicht ist. Dem liegt die Zielsetzung zugrunde, mit besonders einfachen Mitteln eine wirksame Regulierung der Dicke des Farbfilms zu erhalten. Die Farbüberträge, welche an der Peripherie der Auftragswalze verbleiben, nachdem die Farbe auf die gravierten Teile des Druckzylinders übergegangen ist, werden durch die Auftragswalze in die Farbmasse zurückgebracht, in der sie untergehen. Der zweite Farbabstreicher ist dem ersten Farbabstreicher an der anderen Hälfte der Farbwalze nachgeordnet, um dort die völlige Beseitigung des Farbfilms zu gewährleisten. An der Auftragswalze ist dagegen infolge der gewollten Zurückführung der Farbüberträge in die Farbmasse keinerlei Farbabstreicher vorgesehen, so daß nicht abgelöste Reste der Farbüberträge die Neubildung des Farbfilms beeinträchtigen.

Der Erfindung liegt die Aufgabe zugrunde, eine raumsparende und baulich einfache Vorrichtung zum Versorgen des Lackierzylinders einer Lackiermaschine mit einem Lackfilm zu schaffen, bei der die Erneuerung des dem Lackierzylinder angebotenen Lackfilms nicht durch die Lackabspaltungen aus beim Lackieren unbenutzten Lackfeldern des Lackierzylinders beeinträchtigt ist und mit bequemen Reinigungsmöglichkeiten ein schneller Lackwechsel durchführbar ist.

Diese Aufgabe wird erfindungsgemäß an einer Vorrichtung der eingangs angeführten Art dergestalt gelöst, daß der zweite Lackabstreicher mit seiner Rakelschneide gegen die Lackzuführwalze gerichtet ist und beide Lackabstreicher mit untergetauchter Rakelschneide im Lackvorratssee enden.

Damit werden sämtliche dem Lackierzylinder vorgeordneten Lackwalzen abgerakelt, so daß es an allen diesen Lackwalzen zu einer optimalen Neubildung des Lackfilms kommt und Ungleichmäßigkeiten durch Lackabspaltungen oder alternde Lackansätze ausgeschlossen werden. Die Beschränkung auf lediglich zwei Lackwalzen ist für den raumsparenden Charakter der Vorrichtung vorteilhaft. Zusätzliche Raumspareffekte ergeben sich durch die Zusammenfassung der beiden Lackabstreicher. Die gemeinsame Halteeinrichtung der beiden Lackabstreicher ermöglicht ein gemeinsames Abheben der beiden Lackabstreicher und begünstigt eine bequeme Reinigung in Bezug auf einen schnellen Lackwechsel. Für die Rakelschneiden ergeben sich besonders gute Anstellbedingungen, da sie auf den beiden Längsseiten der Halteeinrichtung einander gegenüberliegen und sich ihre Andrückkräfte ausgleichen können. Dadurch, daß beide Lackabstreicher mit untergetauchter Rakelschneide im Lackvorratssee enden, werden ausnahmslos alle Lackabspaltungen und gealterten Lackansätze schnellstens wieder in den Lackvorratssee integriert. Die mit der Erfindung erzielten Vorteile bestehen aber insbesondere auch darin, daß nur ein kleines Lackauffangsystem benötigt wird und die zum Entgasen von Lösungsmitteln freie Oberfläche der Vorrichtung stark begrenzt ist.

Ein aufgrund der in den Unteransprüchen angegebenen Erfindungsausgestaltungen bevorzugtes Ausführungsbeispiel der Erfindung ist in der Zeichnung dargestellt und wird im folgenden näher beschrieben. Es zeigt
- Fig. 1: die Seitenansicht der beschriebenen Vorrichtung bei einem Schnitt entlang der Linie A-A in Fig. 2 und
- Fig. 2: die Draufsicht auf die Vorrichtung zum Versorgen des Lackierzylinders einer Blechlackiermaschine mit einem Lackfilm.

In die Figur 1 der Zeichnung sind zwei tafelförmige Feinbleche 10 und 11 aufgenommen, die zwischen dem Lackierzylinder 12 und einem sich nach unten anschließenden, jedoch aus Platzgründen nicht mit dargestellten Gegendruckzylinder nacheinander hindurchbewegt werden. Der gegenseitige Abstand der beiden oberseitig lackierten Feinbleche 10 und 11 bewirkt auf dem Lackierzylinder 12 ein unbenutztes Lackfeld 13, das sich im weiteren Verlauf der Drehbewegung des Lackierzylinders 12 auf die Lackzuführwalze 14 zurückspaltet. Diese Lackabspaltung wird durch den mit seiner Rakelschneide gegen die Lackzuführwalze 14 gerichteten Lackabstreicher 15 vorteilhaft innerhalb des zwischen der Lackzuführwalze 14 und der Abpreßwalze 16 gebildeten Lackvorratssees 17 beseitigt, ehe es zu einer Erneuerung des dem Lackierzylinder 12 angebotenen Lackfilms kommt. Eine entsprechende Erneuerung des sich auf der Abpreßwalze 16 bildenden Lackfilms wird dadurch ermöglicht, daß auch der mit seiner Rakelschneide gegen die Abpreßwalze 16 gerichtete Lackabstreicher 18 mit untergetauchter Rakelschneide im Lackvorratssee 17 endet.

Zusätzlich dazu, daß ausnahmslos alle Lackabspaltungen und gealterten Lackansãtze schnellstens wieder in den Lackvorratssee 17 integriert werden, ist dafür gesorgt, daß sich an den beiden Lackabstreichern 15 und 18 keine alternden Lackmengen festsetzen, indem beide Lackabstreicher 15 und 18 in zumindest annähernd horizontaler Ausrichtung gänzlich im Lackvorratssee 17 untergetaucht angeordnet sind. Die Vorteile dieser Anordnung bestehen aber insbesondere auch darin, daß die Reinigungsmöglichkeiten hinsichtlich eines schnellen Lackwechsels weiter verbessert sind, die Lackabstreicher 15 und 18 günstigere Anstellwinkel erhalten und sich die Anstellkräfte der beiden Lackabstreicher 15 und 18 besser vereinen lassen. Um bei alledem innerhalb des Lackvorratssees 17 einen Lackfluß mit Rückmischcharakter zu gewährleisten, ist zwischen den Rakelschneiden der beiden Lackabstreicher 15 und 18 wenigstens eine in die Tiefe des Lackvorratssees 17 führende Lackdurchflußöffnung 19 eingefügt.

Die gemeinsame Halteeinrichtung 20 der beiden Lackabstreicher 15 und 18 ist in der Weise ausgestaltet, daß die beiden Lackabstreicher 15 und 18 mittels eines Schwenkarme 21 aufweisenden Tragbalkens 22 von der Lackzuführwalze 14 und der Abpreßwalze 16 nach oben wegschwenkbar und nach unten zurückschwenkbar eingerichtet sind, was die Reinigung und anderweitige Wartung der Vorrichtung zum Versorgen des Lackierzylinders 12 mit einem Lackfilm beträchtlich erleichtert. Die flachstabförmigen Lackabstreicher 15 und 18 sind breitseitig aneinanderliegend mittels von oben eingesetzter gemeinsamer Schrauben 23 am Tragbalken 22 lösbar befestigt, wobei der Lackabstreicher 15 mit seiner durch eine Abschrägung gewonnenen und gegen die im Durchmesser größere Lackzuführwalze 14 gerichteten Rakelschneide die obere Position einnimmt. Um in der Verteilung der Anstellkraft auf die beiden Lackabstreicher 15 und 18 eine Selbsteinstellung zu erzielen, sind die Schwenkarme 21 an einer zu der Lackzuführwalze 14 und der Abpreßwalze 16 achsparallelen Welle 24 längsverschiebbar gelagert. Zur bequemen Demontage und weiteren Beschleunigung der Reinigungsprozeduren ist die Verbindung zwischen jedem Schwenkarm 21 und der Welle 24 als Steckverbindung ausgebildet.

An jedem der beiden Enden des Tragbalkens 22 ist ein von einem Druckzylinder 25 verschwenkbarer Rollenträger 26 mit einer in eine Freigabestellung für den Tragbalken 22 zurückschwenkbaren Andrückrolle 27 zum Andrücken der Rakelschneiden und mit einer Distanzierrolle 28 zum Inaktivieren der Rakelschneiden angeordnet. Hierbei ergibt sich für die beiden Rakelschneiden durch die Distanzierrollen 28 eine der Andrückstellung nahe Zwischenstellung, die unter anderem verhindert, daß die beiden Lackabstreicher 15 und 18 mitsamt ihrer gemeinsamen Halteeinrichtung 20 auf die Lackzuführwalze 14 und die Abpreßwalze 16 gewaltsam aufschlagen können. Das Schwenklager 29 des Rollenträgers 26 ist mit dem Seitenteil 30 oder einem Subseitenteil der Blechlackiermaschine verbunden. Entsprechendes gilt für das Stützlager 31 des Druckzylinders 25. In der Zeichnungsfigur 1 ist mit einer ausgezogenen Linie die Arbeitsstellung der Andrückrolle 27 wiedergegeben und zusätzlich mit einer strichpunktierten Linie die Freigabestellung der Andrückrolle 27. Die Andrückrolle 27 tritt mit der Oberseite des Tragbalkens 22 in Kontakt, wogegen die Distanzierrolle 28 nach Überwindung eines kleinen Zwischenraums den Tragbalken 22 in einer rollenkonformen Ausnehmung 32 von unten erfaßt. Für den vorzugsweise mit Druckluft betätigten Druckzylinder 25 ist am Rollenträger 26 ein drehbarer Anschluß 33 vorgesehen.

An jeder der beiden Schmalseiten des Lackvorratssees 17 ist eine zusammen mit den beiden Lackabstreichern 15 und 18 verschwenkbare und durch eine am Tragbalken 22 abgestützte Druckfeder 34 gegen die Stirnfläche der Lackzuführwalze 14 und die Stirnfläche der Abpreßwalze 16 gedrückte Gleitwand 35 vorgesehen. Damit sind die der restlichen Begrenzung des Lackvorratssees 17 dienenden Gleitwände 35 äußerst vorteilhaft in die Demontage- und Reinigungsmöglichkeiten der Lackabstreicher 15 und 18 einbezogen. Sofern ein Zweitexemplar der Halteeinrichtung 20 mitsamt Lackabstreichern 15 und 18 sowie Gleitwänden 35 bereitgehalten ist, kann der Lackwechsel extrem beschleunigt werden und die durch den Lackwechsel bedingte Stillstandszeit der Blechlackiermaschine dementsprechend verkürzt werden. Im Detail ist unter einem übergreifenden Druckstück 36 des Tragbalkens 22 die Druckfeder 34 zwischen einem inneren Tragbolzen 37 des Tragbalkens 22 und einer äußeren Federhülse 38 der Gleitwand 35 etabliert.

Um bei der Neubildung des dem Lackierzylinder 12 angebotenen Lackfilms auch bei sehr geringer Filmstärke eine hohe Gleichmäßigkeit zu erzielen, sind die Lackzuführwalze 14 und die Abpreßwalze 16 mit gegenläufigem Drehsinn und im Bereich des Lackvorratssees 17 in Abwärtsrichtung drehend angetrieben. Hierbei ist es von zusätzlichem Vorteil, daß die Umfangsgeschwindigkeit der Abpreßwalze 16 gegenüber der Umfangsgeschwindigkeit der Lackzuführwalze 14 um etwa drei bis zehn Prozent geringer gehalten ist, weil dann das Ausquetschen von Lack mit einem Abscheren dieses Lackes einhergeht. Dadurch, daß sich die Lackzuführwalze 14 und die Abpreßwalze 16 untereinander und gegenüber dem im Gleichtakt mit dem Werkstücktransport angetriebenen Lackierzylinder 12 im Außendurchmesser unterscheiden, werden auf der Lackzuführwalze 14 ortsgleiche Lackabspaltungen vermieden, nachdem die unbenutzten Lackfelder 13 des Lackierzylinders 12 zur Sauberhaltung der Unterseite der mit Abstand aufeinanderfolgenden Feinbleche 10 und 11 auf dem Mantel des Lackierzylinders 12 ortsfest gehalten sind.

Mit den in die Zeichnung aufgenommenen tafelförmigen Feinblechen 10 und 11 wurde der spezielle Einsatzbereich der beschriebenen Vorrichtung in einer Blechlackiermaschine herausgestellt. Die Vorrichtung läßt sich aber im Rahmen der Erfindung ganz generell zum einseitigen Lakkieren tafel- bis blattförmiger Werkstücke verwenden, also insbesondere auch solcher aus Karton oder Papier. Die Verbesserungen in der Aussparlackierung sind beispielsweise dann von größerer Bedeutung, wenn an Faltschachtelzuschnitten in der Lackierung präzise Freiplätze für Klebstoff vorgesehen werden.

## Patentansprüche

1. Vorrichtung zum Versorgen des Lackierzylinders einer Lackiermaschine mit einem Lackfilm, bei der zwischen einer gegen den Lackierzylinder (12) gedrückten Lackzuführwalze (14) und einer gegen die Lackzuführwalze (14) gedrückten Abpreßwalze (16) ein Lackvorratssee (17) gebildet ist, ein mit seiner Rakelschneide eine Mantellinie der Abpreßwalze (16) erfassender Lackabstreicher (18) in unmittelbarem Kontakt zum Lackvorratssee (17) angeordnet ist, ein mit seiner Rakelschneide eine Lackwalzen-Mantellinie erfassender zweiter Lackabstreicher (15) vorgesehen ist und eine für beide Lackabstreicher (15,18) gemeinsame Halteeinrichtung (20) ausgebildet ist, **dadurch gekennzeichnet, daß** der zweite Lackabstreicher (15) mit seiner Rakelschneide gegen die Lackzüführwalze (14) gerichtet ist und beide Lackabstreicher (15,18) mit untergetauchter Rakelschneide im Lackvorratssee (17) enden.

2. Vorrichtung nach Anspruch 1, **dadurch gekennzeichnet, daß** beide Lackabstreicher (15,18) in zumindest annähernd horizontaler Ausrichtung gänzlich im Lackvorratssee (17) untergetaucht angeordnet sind.

3. Vorrichtung nach Anspruch 2, **dadurch gekennzeichnet, daß** zwischen den Rakelschneiden der beiden Lackabstreicher (15,18) wenigstens eine in die Tiefe des Lackvorratssees (17) führende Lackdurchflußöffnung (19) eingefügt ist.

4. Vorrichtung nach einem der Ansprüche 1 bis 3, **dadurch gekennzeichnet, daß** die beiden Lackabstreicher (15,18) mittels eines Schwenkarme (21) aufweisenden Tragbalkens (22) von der Lackzuführwalze (14) und der Abpreßwalze (16) nach oben wegschwenkbar und nach unten zurückschwenkbar eingerichtet sind.

5. Vorrichtung nach Anspruch 4, **dadurch gekennzeichnet, daß** die Schwenkarme (21) an einer zu der Lackzuführwalze (14) und der Abpreßwalze (16) achsparallelen Welle (24) längsverschiebbar gelagert sind.

6. Vorrichtung nach Anspruch 5, **dadurch gekennzeichnet, daß** die Verbindung zwischen jedem Schwenkarm (21) und der Welle (24) als Steckverbindung ausgebildet ist.

7. Vorrichtung nach einem der Ansprüche 4 bis 6, **dadurch gekennzeichnet, daß** an jedem der beiden Enden des Tragbalkens (22) ein von einem Druckzylinder (25) verschwenkbarer Rollenträger (26) mit einer in eine Freigabestellung für den Tragbalken (22) zurückschwenkbaren Andrückrolle (27) zum Andrücken der Rakelschneiden und mit einer Distanzierrolle (28) zum Inaktivieren der Rakelschneiden angeordnet ist.

8. Vorrichtung nach einem der Ansprüche 4 bis 7, **dadurch gekennzeichnet, daß** an jeder der beiden Schmalseiten des Lackvorratssees (17) eine zusammen mit den beiden Lackabstreichern (15,18) verschwenkbare und durch eine am Tragbalken (22) abgestützte Druckfeder (34) gegen die Stirnfläche der Lackzuführwalze (14) und die Stirnfläche der Abpreßwalze (16) gedrückte Gleitwand (35) vorgesehen ist.

9. Vorrichtung nach einem der Ansprüche 1 bis 8, **dadurch gekennzeichnet, daß** sich die Lackzuführwalze (14) und die Abpreßwalze (16) untereinander und gegenüber dem im Gleichtakt mit dem Werkstücktransport angetriebenen Lackierzylinder (12) im Außendurchmesser unterscheiden.

10. Vorrichtung nach einem der Ansprüche 1 bis 9, **dadurch gekennzeichnet, daß** die Lackzuführwalze (14) und die Abpreßwalze (16) mit gegenläufigem Drehsinn und im Bereich des Lackvorratssees (17) in Abwärtsrichtung drehend angetrieben sind.

11. Vorrichtung nach Anspruch 10, **dadurch gekennzeichnet, daß** die Umfangsgeschwindigkeit der Abpreßwalze (16) gegenüber der Umfangsgeschwindigkeit der Lackzuführwalze (14) um etwa drei bis zehn Prozent geringer gehalten ist.

12. Vorrichtung nach einem der Ansprüche 1 bis 11, **gekennzeichnet durch** ihre Verwendung in einer Maschine zum einseitigen Lackieren tafel- bis blattförmiger Werkstücke aus Blech oder Karton oder Papier.

## Claims

1. Apparatus for supplying the coating cylinder of a coating machine with a film of coating, in which a coating supply pond (17) is formed between a coating feed roll (14) pressed against the coating cylinder (12) and a backing roll (16) pressed against the coating feed roll (14), a coating removal wiper (18) with its doctor blade covering an envelope line of the backing roll (16) is arranged in immediate contact with the coating supply pond (17), a second coating removal wiper (15) with its doctor blade covering a coating roll envelope line is provided and a holding device (20) that is common to both coating removal wipers (15, 18) is formed, **characterized in that** the second coating removal wiper (15) is oriented with its doctor blade against the coating feed roll (14) and both coating removal wipers (15, 18) end with a submerged doctor blade in the coating supply pond (17).

2. Apparatus according to Claim 1, **characterized in that** both coating removal wipers (15, 18) are arranged in an at least approximately horizontal alignment, entirely submerged in the coating supply pond (17).

3. Apparatus according to Claim 2, **characterized in that** between the doctor blades of the two coating removal wipers (15, 18) there is inserted at least one coating passage opening (19) leading into the depth of the coating supply pond (17).

4. Apparatus according to one of Claims 1 to 3, **characterized in that** the two coating removal wipers (15, 18) are set up such that they can be pivoted away upwards from the coating supply roll (14) and the backing roll (16) and pivoted back downwards by means of a carrying beam (22) having swinging arms (21).

5. Apparatus according to Claim 4, **characterized in that** the swinging arms (21) are longitudinally displaceably mounted on a shaft (24) which is parallel to the axis of the coating feed roll (14) and the backing roll (16).

6. Apparatus according to Claim 5, **characterized in that** the connection between each swinging arm (21) and the shaft (24) is formed as a plug-in connection.

7. Apparatus according to one of Claims 4 to 6, **characterized in that** at each of the two ends of the carrying beam (22) there is arranged a roller carrier (26) which can be pivoted by a pressure cylinder (25) and has a backing roller (27), which can be pivoted back into a release position for the carrying beam (22), to press on the doctor blades, and which has a distancing roller (28) to inactivate the doctor blades.

8. Apparatus according to one of Claims 4 to 7, **characterized in that** on each of the two narrow sides of the coating supply pond (17) there is provided a sliding wall (35) which can be pivoted together with the two coating removal wipers (15, 18) and is pressed by a compression spring (34), supported on the carrying beam (22), against the end face of the coating feed roll (14) and the end face of the backing roll (16).

9. Apparatus according to one of Claims 1 to 8, **characterized in that** the coating feed roll (14) and the backing roll (16) differ in terms of outer diameter from each other and from the coating cylinder (12) driven in synchronism with the workpiece transport.

10. Apparatus according to one of Claims 1 to 9, **characterized in that** the coating feed roll (14) and the backing roll (16) are driven so as to rotate in opposite directions of rotation and, in the area of the coating supply pond (17), in the downward direction.

11. Apparatus according to Claim 10, **characterized in that** the peripheral speed of the backing roll (16) is kept about three to ten per cent lower than the peripheral speed of the coating feed roll (14).

12. Apparatus according to one of Claims 1 to 11, **characterized by** its use in a machine for coating one side of panel-like to sheet-like workpieces made of sheet metal or board or paper.

## Revendications

1. Dispositif pour alimenter un cylindre vernisseur d'une machine à vernir avec un film de vernis, dans lequel on forme une réserve de vernis (17) entre un cylindre de transfert de vernis (14) pressé contre le cylindre vernisseur (12) et un cylindre presseur (16) pressé contre le cylindre de transfert (14), on applique un racloir à vernis (18) par son arête contre une génératrice du cylindre presseur (16), en contact direct avec la réserve de vernis (17) et un second racloir à vernis (15) appliqué par son arête contre une génératrice du cylindre de transfert, avec une installation de support (20) commune aux deux racloirs (15, 18),
**caractérisé en ce que**
le second racloir à vernis (15) est dirigé avec son arête contre le cylindre de transfert de vernis (14) et les deux racloirs (15, 18) arrivent avec leur arête de racloir, immergés dans la réserve de vernis (17).

2. Dispositif selon la revendication 1,
**caractérisé en ce que**
les deux racloirs à vernis (15, 18) sont immergés dans la réserve de vernis (17), en totalité, en étant alignés au moins sensiblement dans la direction horizontale.

3. Dispositif selon la revendication 2,
**caractérisé en ce que**
entre les arêtes des deux racloirs à vernis (15, 18) on a au moins un orifice de passage de vernis (19) débouchant dans le fond de la réserve de vernis (17).

4. Dispositif selon l'une des revendications 1 à 3,
**caractérisé en ce que**
les deux racloirs à vernis (15, 18) peuvent être dégagés par basculement vers le haut ou basculés en retour vers le bas, par rapport au cylindre de transfert de vernis (14) ou au cylindre presseur (16), par l'intermédiaire d'une poutre de support (22) comportant un bras pivotant (21).

5. Dispositif selon la revendication 4,
**caractérisé en ce que**
les bras pivotant (21) sont montés coulissant longitudinalement sur un arbre (24) parallèle à l'axe du cylindre de transfert de vernis (14) et du cylindre presseur (16).

6. Dispositif selon la revendication 5,
**caractérisé en ce que**
la liaison entre chaque bras pivotant (21) et l'arbre (24) est une liaison par enfichage.

7. Dispositif selon l'une des revendications 4 à 6,
**caractérisé en ce que**
à chacune des deux extrémités de la poutre de support (22), il est prévu un support à galet (26) basculé par un vérin (25), et comportant un galet applicateur (27) pour presser les arêtes de racloirs et pouvant basculer en retour avec la poutre de support (22) en position de libération, et un galet d'écartement (28) pour neutraliser les racloirs.

8. Dispositif selon l'une des revendications 4 à 7,
**caractérisé en ce que**
chacun des petits côtés de la réserve de vernis (17) comporte une paroi de guidage (35) basculant avec les deux racloirs à vernis (15, 18) et pressée, contre la surface frontale du cylindre de transfert de vernis (14) et contre la surface frontale du cylindre presseur (16), par un ressort de compression (34) appuyé contre la poutre de support (22).

9. Dispositif selon l'une des revendications 1 à 8,
**caractérisé en ce que**
le cylindre de transfert de vernis (14) et le cylindre presseur (16) ont un diamètre extérieur différent entre eux et différent du cylindre vernisseur (12) entraîné en synchronisme suivant le transport des pièces.

10. Dispositif selon l'une des revendications 1 à 9,
**caractérisé en ce que**
le cylindre de transfert de vernis (14) et le cylindre presseur (16) sont entraînés en rotation sans s'opposer et au niveau de la réserve de vernis (17), ils tournent dans le sens descendant.

11. Dispositif selon la revendication 10,
**caractérisé en ce que**
la vitesse périphérique du cylindre presseur (16) est inférieure de 3 à 10% à la vitesse périphérique du cylindre de transfert (14).

12. Dispositif selon l'une des revendications 1 à 11,
**caractérisé par**
son application à une machine pour vernir une face de pièce en forme de plaque ou de feuille, en tôle, en carton ou en papier.
